# EUROPÄISCHE PATENTANMELDUNG

(11) **EP 0 373 550 A2**
(43) Veröffentlichungstag der Anmeldung: **20.06.1990**
(21) Anmeldenummer: 89122805.8
(22) Anmeldetag: 11.12.1989
(51) Int. Cl.: H01J 49/40

(54) **Flugzeit(massen)spektrometer mit hoher Auflösung und Transmission**

(30) Priorität: 14.12.1988 DE 3842044
(71) Anmelder: FORSCHUNGSZENTRUM JÜLICH GMBH, D-52425 Jülich (DE)
(72) Erfinder: Bechthold, Paul, Dr., D-5000 Köln (DE); Mihelcic, Matija, Dr., D-5170 Jülich (DE); Wingerath, Kurt, D-4050 Mönchengladbach (DE)

(57) **Zusammenfassung**

Ein Flugzeit(massen)spektrometer hoher Empfindlichkeit und Auflösung wird mit einer Ionenquelle (für einen gepulsten Ionenstrahl) vorgesehen, die in Flugrichtung anstelle sonst üblicher Gitter eine Serie von parallelen Lochelektroden mit einer strahlbündelnden, raumfokussierenden Potentialverteilung aufweist. Eine Minimierung der chromatischen Aberration wird dabei durch eine Potentialverteilung erreicht, deren erste Ableitung in Achsrichtung zumindest zwei Null-Werte durchläuft. Vorzugsweise umfaßt der für die Geschwindigkeitsfokussierung wichtige Reflektor ebenfalls eine Folge von Lochelektroden anstelle sonst üblicher Gitter. Als Detektor dient insbesondere ein Kanalplattendetektor mit Justierungsmitteln für Position und Winkel der Einfallsfläche relativ zum Strahl.

## Beschreibung

Die Erfindung bezieht sich auf Flugzeit(massen)spektrometer mit einer einen gepulsten Ionenstrahl erzeugenden Ionenquelle und potentialformenden Einrichtungen, ggf. einem Reflektor mit Geschwindigkeitsfokussierung durch Strahlumkehr und einem Detektor.

Die Flugzeit(massen)spektrometrie bietet als wesentlichen Vorteil die Möglichkeit Ionen eines sehr großen Massenbereichs simultan zu beobachten. In jüngster Zeit wird sie deshalb häufig angewandt bei der Massenanalyse von Clusterstrahlen und der Analyse von Bruchstücken großer organischer Moleküle. Auch eine Analyse von Teilchen, die bei Verbrennungsprozessen ausgestoßen werden, erscheint möglich. Bei diesen Anwendungsgebieten ist die geringe Dichte der zu analysierenden Teilchen problematisch und zusätzlich zur Auflösung zu beachten.

Im Handel erhältliche Massenspektrometer der eingangs genannten Art enthalten üblicherweise sowohl in der Ionenquelle als auch im Reflektor sowie ggf. am Detektor potentialformende Drahtnetze. Durch solche wird die Transmission der Geräte vermindert und es können störende Sekundäreffekte auftreten.

Ziel der Erfindung ist daher ein Gerät mit demgegenüber verbesserter Transmission bei gleichzeitig hoher Massenauflösung und Vermeidung von Störeffekten und hoher Nachweisempfindlichkeit.

Das zu diesem Zweck entwickelte erfindungsgemäße Gerät der eingangs genannten Art ist gekennzeichnet durch eine gitterlose Ionenquelle mit einer Serie von mindestens drei vorzugsweise parallelen Lochelektroden mit einer strahlbündelnden, raumfokussierenden Potentialverteilung.

Weitere Besonderheiten der Erfindung ergeben sich aus den Unteransprüchen.

D. h., gemäß der Erfindung wird eine Ionenquelle verwendet, die in Flugrichtung kein Gitter aufweist, sondern eine Folge von koaxialen Lochelektroden mit daran angelegter programmierter Potentialverteilung, durch die eine solche Strahlbündelung erreicht wird, daß praktisch alle erzeugten Ionen in Strahlrichtung gelenkt werden. Besonders einfach sind parallele Lochelektroden, jedoch können auch ganz oder teilweise kegel- oder kugelschalenartig odgl. geformte koaxiale Elektroden vorgesehen sein.

Es ist zu berücksichtigen, daß bei fortlassen der Gitter jede Apertur wie eine ionenoptische Linse wirkt. Gemäß vorliegender Erfindung werden nun die Zahl der Aperturen und die angelegten Spannungen des ionenoptischen Systems (zur Potentialformung) so variiert, daß sie eine Potentialverteilung ergeben, die - trotz fehlender Gitter - eine Strahlformung mit zusätzlicher Raumfokussierung bewirkt, und insbesondere wird darüber hinaus die chromatische Aberration der Ionenquelle minimiert. Die Feldurchgriffe werden zur Strahlformung und Strahlführung ausgenutzt. Es kann eine praktisch 100 %-ige Transmission des ionenoptischen Systems erreicht werden. Dies insbesondere bei einem Ionisationsvolumen von einigen 100 mm³. In entsprechender Weise werden die Anzahl der Aperturen und die Spannungen für den elektrostatischen Reflektor ermittelt.

Grundsätzlich kann die notwendige Potentialverteilung auf verschiedene Weise berechnet werden, wie z. B. nach einer Ladungsdichte-Methode (Berechnung über die Dichte der Influenzladungen auf den Oberflächen) oder nach einer Matrix-Methode, als besonders zweckmäßig erweist sich jedoch eine Programmierung, die auf ein Relaxationsverfahren, insbesondere Overrelaxationsverfahren, unter Optimierung des elektrostatischen Potentials durch Lösung der Laplace-Gleichung zurückgeht.

Als Variable gehen dabei die Zahl der parallelen Elektroden, ihr Lochdurchmesser, Abstand und die daran anzulegenden Spannungen ein.

Es hat sich gezeigt, daß zusammen mit der Strahlbündelung gleichzeitig eine Raumfokussierung resultiert, die eine außerordentliche Empfindlichkeitssteigerung mit sich bringt:

Gemäß der Erfindung wird ein sehr großes Ionisationsvolumen zugelassen (von z. B. 0,1 - 1 cm³) , so daß am Detektor auch bei sehr geringer Teilchendichte noch ein auswertbares Signal resultiert.

Bei einem bekannten neueren Flugzeit(massen)spektrometer (R. Frey u. a. Z. Naturforsch. 40a (1985) 1349) werden dagegen sehr viel kleinere Ionisationsvolumina (z. B. 0,1 mm φ Fokusvolumen) vorausgesetzt, so daß insgesamt die Nachweisempfindlichkeit wesentlich geringer ist.

Besonders zweckmäßig ist im Rahmen der Erfindung eine programmierte Achsenpotentialverteilung mit mindestens zwei lokalen Extremwerten in Achsrichtung (wie in Figur 2 ersichtlich), woraus eine Minimierung der chromatischen Aberration resultiert gleichzeitig mit der Raumfokussierung (Kompensation der aus dem endlichen Ionisationsvolumen resultierenden Flugzeitunterschiede), die in konventionellen Geräten mit Hilfe von ionenoptischen Gittern (mit verminderter Transmission; s. o.) erreicht wird (W. C. Wiley u. I. H. McLaren, Rev.Sci.Instr. 26 (1955) 1150).

Die Ionen werden in der Ionenquelle insbesondere durch eine lasergepulste Ionenerzeugung gebildet.

Nachfolgend wird die Erfindung anhand der beigefügten schematischen Zeichnungen erläutert. Es zeigen:
Figur 1 die grundsätzliche Anordnung eines Flugzeit(massen)spektrometers mit erfindungsgemäß optimiertem Strahlverlauf;
Figur 2 eine optimierte Potentialverteilung in der Ionenquelle;
Figur 3 eine abgewandelte Elektrodengeometrie in der Ionenquelle;
Figur 4 Potential- und Strahlverlauf im erfindungsgemäßen elektrostatischen Reflektor;
Figur 5 einen üblichen (a) und einen erfindungsgemäßen (b) Detektor und
Figur 6 die Signalverteilung für eine Untersuchung von Eisenclustern (Fe₁₀) im erfindungsgemäßen Gerät.

Figur 1 zeigt die Form des Ionenpakets einer Masse (von z. B. 560 amu) in Zeitschritten von 500 ns. Wie man sieht, wird beim Flugzeit(massen)spektrometer (das im übrigen auch für Flugzeitspektrometrie unabhängig von der Massenerkennung dienen kann) ein in der Ionenquelle erzeugter gepulster Ionenstrahl (herstammend von einem eingeschossenen Neutralteilchenstrahl, Oberflächensputterung oder dergleichen) durch eine Folge von Elektroden 2 räumlich und zeitlich gebündelt und gelangt zum Reflektor 3 (für den ein Optimierungsbeispiel in Figur 4 gezeigt ist), der ebenfalls eine Folge von Elektroden aufweist und in dem Geschwindigkeitsunterschiede durch Richtungsumkehr kompensiert werden, so daß Ionen mit gleichem z/m gleichzeitig am Detektor 4 eintreffen.

Grundsätzlich kann ein solches Spektrometer für spezielle Untersuchungen auch ohne Reflektor betrieben werden, der jedoch üblicherweise vorgesehen ist und dann im Rahmen der vorliegenden Erfindung vorzugsweise ebenfalls mit einer Serie von Lochelektroden bestückt ist.

Bei bekannten Anordnungen enthalten sowohl die Ionenquelle als auch der Reflektor üblicherweise potentialformende Drahtnetze und häufig ist auch am Detektor ein weiteres Netz vorgesehen.

Erfindungsgemäß wird nun auf solche Netze (insbesondere in Ionenquelle und Reflektor) vollständig verzichtet und damit sowohl eine verbesserte Transmission erreicht als auch eine Unterdrückung störender Sekundäreffekte. Dabei werden die an den Elektroden entstehenden Felddurchgriffe zur Strahlführung und Strahlformung ausgenutzt, indem eine diesem Umstand Rechnung tragende programmierte Potentialverteilung an den Elektroden 2 vorgesehen wird, wie z. B. in Figur 2 gezeigt ist und/oder eine der gewollten Optimierung angepaßte Elektrodenform vorgesehen wie in Figur 3 angedeutet ist. Der Detektor ist insbesondere gegenüber dem Flugrohr geringfügig negativ vorgespannt, um Sekundärelektronen abzuhalten.

Vorzugsweise ist der Detektor ein Kanalplattendetektor mit Justierungsmitteln zur Einrichtung der Position der Detektoreinfallsfläche und ihres Winkels relativ zum Strahl.

Die in Fig. 1 bis 3 gezeigten Ionenquellen haben jeweils 15 Lochelektroden, die der Einfachheit halber im wesentlichen gleich geformt sind (Fig. 1 und 2) oder auch einen unterschiedlichen Lochdurchmesser haben können (Fig. 3). Dabei sind vorzugsweise jeweils (zumindest) zwei dem Ionisationsort vorgelagerte, auf gleichem Potential befindliche Elektroden als RepellerElektroden vorgesehen (siehe Fig. 2), die der Homogenisierung des Potentials am Ionisationsort dienen.

Die Zahl der Elektroden einer Ionenquelle ist variabel. Zumindest werden drei Elektroden vorgesehen. Zweckmäßigerweise existiert eine Serie von 8 bis 20 Lochelektroden, die im wesentlichen in gleichem Abstand untereinander angeordnet sind, aber auch unterschiedliche Abstände haben können, was dann bei dem anzulegenden Spannungen zu berücksichtigen ist.

Ein Vergleich der Figuren a und b von Figur 5 zeigt die Wirkung eines dreh- und verfahrbar justierten Kanalplattendetektors, durch dessen Einjustierung eine Optimierung der Auflösung und Empfindlichkeit zusätzlich erreicht wird. Die Kanalplatte(n) ist bzw. sind nur schematisch angedeutet. Die schraffierte Fläche gibt lediglich die Lage der Platte(n) an.

Das Ergebnis einer Ionenclusteruntersuchung von Eisenclusterionen ist in Figur 6 dargestellt, aus der die hervorragende Massenauflösung erkennbar ist. Erfindungsgemäß wird eine Auflösung m/Δm von einigen Tausend bei praktisch 100%-iger Transmission erreicht.

## Patentansprüche

1. Flugzeit(massen)spektrometer mit einer einen gepulsten Ionenstrahl erzeugenden Ionenquelle und potentialformenden Einrichtungen, ggf. einem Reflektor mit Geschwindigkeitsfokussierung durch Strahlumkehr und einem Detektor,
**gekennzeichnet durch**
eine gitterlose Ionenquelle mit einer Serie von mindestens drei vorzugsweise parallelen Lochelektroden mit einer strahlbündelnden, raumfokussierenden Potentialverteilung.

2. Spektrometer nach Anspruch 1,
**gekennzeichnet durch**
eine axiale Potentialverteilung, deren erste Ableitung zumindest zwei Nullwerte durchläuft.

3. Spektrometer nach Anspruch 1 oder 2,
**dadurch gekennzeichnet**
daß die Potentialverteilung nach einem Relaxationsverfahren unter Optimierung des elektrostatischen Potentials durch Lösung der Laplace-Gleichung errechnet ist.

4. Spektrometer nach einem der Ansprüche 1 bis 3,
**gekennzeichnet durch**
eine lasergepulste Ionenerzeugung.

5. Spektrometer nach einem der Ansprüche 1 bis 4,
**gekennzeichnet durch**
einen gitterlosen Reflektor.

6. Spektrometer nach einem der vorangehenden Ansprüche,
**gekennzeichnet durch**
einen Kanalplattendetektor mit Justierungsmitteln zur Einrichtung der Position der Detektoreinfallsfläche und ihres Winkels relativ zum Strahl.

7. Spektrometer nach einem der vorangehenden Ansprüche,
**gekennzeichnet durch**
eine Ionenquelle mit einer Serie von 8 bis 20 im wesentlich gleichen Lochelektroden mit im wesentlichen gleichem Abstand.

8. Spektrometer nach einem der vorangehenden Ansprüche,
**gekennzeichnet durch**
zumindest zwei im wesentlichen auf gleichem Potential befindliche, in der Ionenquelle dem Ionisationsort vorgelagerte Lochelektroden als RepellerElektroden.
